# EUROPÄISCHE PATENTSCHRIFT

(11) **EP 0 399 306 B1**
(45) Veröffentlichungstag und Bekanntmachung des Hinweises auf die Patenterteilung: **11.08.1993**
(21) Anmeldenummer: 90108865.8
(22) Anmeldetag: 11.05.1990
(51) Int. Cl.: H05B 3/66, H05B 3/04, F27D 11/02

(54) **Einrichtung zur Abdichtung und Befestigung von Heizleitern an elektrisch beheizten Vakuumöfen**
Tightening and fastening device of heating conductors on electrically heated vacuum furnaces
Dispositif d'étanchéité et de fixation de conducteurs chauffants aux fours sous-vide chauffés électriquement

(30) Priorität: 20.05.1989 DE 3916497
(43) Veröffentlichungstag der Anmeldung: 28.11.1990
(73) Patentinhaber: MAN Gutehoffnungshütte Aktiengesellschaft, 46122 Oberhausen (DE)
(72) Erfinder: Flesch, Gerhard, D-4200 Oberhausen 11 (DE); Jäger, Norbert, D-4100 Duisburg 11 (DE)

(56) Entgegenhaltungen:
- EP-A- 0 196 221
- DE-C- 852 628
- DE-C- 1 072 334
- FR-A- 2 449 139
- FR-A- 2 540 574
- FR-A- 2 622 381
- US-A- 3 117 213
- US-A- 3 967 047
- US-A- 4 093 816

## Beschreibung

Die Erfindung betrifft eine Einrichtung zur Abdichtung und Befestigung von Heizleitern an elektrisch beheizten Vakuumöfen, insbesondere Aluminium-Vakuumöfen.

Eine solche Einrichtung ist aus DE-C-1 072 334 bekannt.

Aufgabe der Erfindung ist es, bei elektrisch beheizten Vakuumöfen die im Ofeninneren befindlichen Heizleiter mit ihren durch die Ofengefäßwand führenden Anschlüssen gegenüber der Außenatmosphäre vakuumsicher abzudichten und die Befestigung der Heizleiter so zu gestalten, daß ein leichtes Austauschen gewährleistet ist.

Die abzudichtenden und zu befestigenden Heizleiter sollen entweder einseitig oder auch beidseitig aus dem Vakuumofen herausgeführt werden.

Die Aufgabe wird nach der Erfindung in der Weise gelöst wie es die Merkmale von Anspruch 1 angeben. Die Ansprüche 2 bis 6 betreffen vorteilhafte Ausgestaltungen der erfindungsgemäßen Abdichtung und Befestigung von Heizleitern.

Über den elektrischen Anschlußbereich des Heizleiters, d.h. den Bereich außerhalb der Ofengefäßwand, wird eine Führungshülse mit dem Mantelblech des Ofengefäßes lösbar verbunden, um bei defekten Heizleitern eine einfache Demontage des Heizleiters zu ermöglichen.

Die Befestigung der Führungshülse, hergestellt aus Edelstahl, in der Ofengefäßwand kann in der Weise erfolgen, daß die Führungshülse zur Ofengefäßwandseite hin mit einem Außengewinde versehen ist und die für die Aufnahme der Führungshülse vorgesehene Öffnung der Ofengefäßwand ein entsprechendes Gegengewinde aufweist. Die Führungshülse läßt sich alternativ aber auch so an der Ofengefäßwand befestigen, daß die Führungshülse mit einem Flansch versehen wird, der mittels Schrauben mit der Ofengefäßwand verbunden werden kann.

Zwischen Führungshülse und Ofengefäßwand wird eine Dichtung angeordnet, die beim Einschrauben der Führungshülse in die Ofengefäßwand bzw. beim Anschrauben an die Ofengefäßwand durch Verformung ihre Dichtwirkung erreicht.

Die Dichtung wird wegen der auftretenden hohen Temperaturen aus einem Silikon-Werkstoff hergestellt. Dieser Werkstoff hält einer Dauertemperatur von 240 ° C stand. Werden höhere Temperaturen erwartet, so wird die Dichtung nach der Erfindung durch eine Luft- oder Flüssigkeitskühlung, die in der Führungshülse vorzusehen ist, geschützt.

Zur elektrischen Abschirmung des Heizleiters befindet sich im Anschlußbereich an der Ofengefäßwand zwischen Heizleiter und Führungshülse eine Isolierhülse, die beispielsweise aus Hartglasgewebe hergestellt ist.

Die Isolierhülse, die sich zwischen Führungshülse und Heizleiter befindet, ist mit einer Dichtung aus Silikon oder einem anderen hitzebeständigen Werkstoff (z.B. Viton, Perbunan usw.) versehen, die beim seitlichen Andrücken der Isolierhülse durch eine Andruckplatte verformt wird. Das Andrücken geschieht mit Hilfe einer Andrückschraube, die in die Führungshülse eingreift und die Andruckplatte verschiebt.

Der Heizleiter kann, sofern Temperaturen von über 200 ° C im Anschlußbereich an das Ofengefäß zu erwarten sind, mit einer Kühlmittelumlaufeinrichtung versehen werden, durch die ein gasförmiges oder flüssiges Kühlmittel geschickt wird.

Gegen elektrische Überschläge an den Befestigungsstellen der Führungshülse mit dem Ofengefäß, die z.B. bei Ablagerung von elektrisch leitenden Stäuben entstehen, werden die Befestigungselemente durch Sicherungsmittel (aus Silikon oder dgl.) oder Beschichten mit derartigen Stoffen geschützt.

Die Erfindung wird nachstehend an Hand der schematischen Zeichnung, in der ein Ausführungsbeispiel dargestellt ist, näher erläutert.

Es zeigen
- Fig. 1: einen Längsschnitt durch einen Heizleiter im Befestigungsbereich an der Wand eines Vakuumofens und
- Fig. 2: eine Schnittdarstellung einer Einzelheit gemäß Fig. 1 als Alternative.

Aus Fig. 1 ist die erfindungsgemäße Anordnung eines Heizleiters (1) im Anschlußbereich der Ofenwand (2) eines ( nicht im einzelnen dargestellten ) Vakuumofens ersichtlich. Das Ofeninnere soll sich (gemäß Fig. 1) links von der Ofenwand (2) befinden. Auf die Darstellung des elektrischen Anschlusses des Heizleiters ( auf der rechten Hälfte von Fig. 1) ist verzichtet worden, weil der elektr. Anschluß nicht Gegenstand der Erfindung ist.

Der Heizleiter ist mit einer Isolierhülse (5) aus beispielsweise Hartglasgewebe (HGW) umgeben. In diese Isolierhülse ist eine Dichtung (9) eingesetzt, die z.B. aus Silikon hergestellt ist.

Im dem dargestellten Anschlußbereich ist der Heizleiter (1) mit einer Kühleinrichtung (11) versehen, durch die ein flüssiges oder gasförmiges Kühlmittel zu- und rückläuft.

Der Heizleiter (1) mit der Isolierhülse (5) ist in einer Führungshülse (3) aus Edelstahl geführt. Die Führungshülse weist nach Fig. 1 ein Schraubgewinde (14) auf, mit welchem die Führungshülse in eine vorgesehene Öffnung der Ofengefäßwand (2) eingeschraubt wird.

Zwischen Führungshülse (3) und Ofengefäßwand (2) wird eine Dichtung (4) aus z.B. Silikon angeordnet, die beim Einschrauben der Führungshülse (3) in die Ofengefäßwand (2) verformt wird und dadurch abdichtet.

Anstelle der Schraubverbindung von Führungshülse (3) mit Ofengefäßwand (2) läßt sich eine lösbare Verbindung auch in der (nicht dargestellten) Weise erzielen, daß die Führungshülse mit einem Flansch versehen wird, der mittels Schrauben mit der Ofengefäßwand verbunden wird. Zwischen Führungshülsenflansch und Ofengefäßwand wird eine Silikondichtung angeordnet.

Die vollkommene Abdichtung zwischen der Isolierhülse (5) und dem Heizleiter (1) durch Verformung der Dichtung (9) wird in der Weise erreicht, daß durch Anziehen der Andruckschraube (7) und dadurch verursachtes Vorschieben der Andruckplatte (6) gegen eine Anlagefläche an der Isolierhülse (5) die Isolierhülse in Richtung Ofengefäßwand (2) bewegt wurde.

Fig. 2 zeigt eine Alternative zu der Verschiebeeinrichtung für die Isolierhülse (5) nach Fig. 1. Hier ist die Führungshülse (3) mit einem Flansch versehen und das Verschieben der Isolierhülse (5) zur Verformung der Dichtung (9) geschieht beim Festziehen der Andruckplatte (6) gegen den Flansch.

In Fig. 1 ist mit (8) eine Sicherungskappe aus Silikon für den Kopf der Andruckschraube (7) bezeichnet. Auf diese Weise ist ein Schutz gegen elektrische Überschlage gewährleistet. Bei Verwendung von Innensechskantschrauben wird mit Silikon abgespritzt.

Aus Fig. 2 ist der Schutz der Flanschverbindung gegen elektrische Überschläge durch Isolierhülsen (12) und Isolierscheiben (13) ersichtlich.

## Patentansprüche

1. Einrichtung zur Abdichtung und Befestigung von Heizleitern an elektrisch beheizten Vakuumöfen, insbesondere Aluminium-Vakuumöfen,
dadurch gekennzeichnet,
daß der mit einer Isolierhülse (5) versehene Heizleiter (1) von einer Führungshülse (3) umgeben ist, mit der der Heizleiter (1) mit der Ofengefäßwand (2) lösbar verbunden ist und daß zwischen Isolierhülse (5) und Heizleiter (1) sowie zwischen Führungshülse (3) und Ofengefäßwand (2) Dichtungen (9, 4) angeordnet sind, wobei die Dichtung (9) zwischen Isolierhülse (5) und Heizleiter (1) durch Längsverschiebung der Isolierhülse (5) mit Hilfe einer Andruckschraube (7) über eine Andruckplatte (6) anpreßbar ist und die Dichtung (4) zwischen Führungshülse (3) und Ofengefäßwand (2) während der Verbindung dieser beiden Teile (3, 2) anpreßbar ist.

2. Einrichtung zur Abdichtung und Befestigung von Heizleitern nach Anspruch 1,
dadurch gekennzeichnet,
daß die Führungshülse (3) mit einer Luft- oder Flüssigkeitskühlung (10) versehen ist.

3. Einrichtung zur Abdichtung und Befestigung von Heizleitern nach Anspruch 1,
dadurch gekennzeichnet,
daß der Heizleiter (1) im Anschlußbereich an die Ofengefäßwand (2) mit einer Luft- oder Flüssigkeitskühlung (11) versehen ist.

4. Einrichtung zur Abdichtung und Befestigung von Heizleitern nach Anspruch 1,
dadurch gekennzeichnet,
daß die Führungshülse (3) durch Einschrauben in eine Öffnung der Ofengefäßwand (2) befestigbar ist.

5. Einrichtung zur Abdichtung und Befestigung von Heizleitern nach Anspruch 1,
dadurch gekennzeichnet,
daß die Führungshülse (3) an der Ofengefäßwand mittels einer Flanschverbindung befestigbar ist.

6. Einrichtung zur Abdichtung und Befestigung von Heizleitern nach einem oder mehreren der vorhergehenden Ansprüche,
dadurch gekennzeichnet,
daß die Befestigungen des Heizleiters und die Anpreßmittel für die Dichtungen durch Isolierungen (8, 12, 13) gegen elektrische Überschläge gesichert sind.

## Claims

1. Device for sealing and attaching heat conductors to electrically heated vacuum furnaces, in particular aluminium vacuum furnaces, characterised in that the heat conductor (1) is provided with an insulating sleeve (5) and is surrounded by a guide sleeve (3), with which the heat conductor (1) is releaseably connected to the furnace container wall (2) and that sealing elements (9,4) are disposed between the insulating sleeve (5) and the heat conductor (1) as well as between the guide sleeve (3) and the furnace container wall (2), wherein the sealing element (9) can be pressed down between the insulating sleeve (5) and the heat conductor (1) by virtue of longitudinally displacing the insulating sleeve (5) with the aid of a contact pressure screw (7) by way of a contact pressure plate (6) and the sealing element (4) can be pressed between the guide sleeve (3) and the furnace container wall (2) when these two parts (3,2) are connected.

2. Device for sealing and attaching heat conductors according to claim 1, characterised in that the guide sleeve (3) is provided with an air or liquid cooling system (10).

3. Device for sealing and attaching heat conductors according to claim 1, characterised in that the heat conductor (1) is provided with an air or liquid cooling system (11) in the area of connection to the furnace container wall (2).

4. Device for sealing and attaching heat conductors according to claim 1, characterised in that the guide sleeve (3) can be attached by virtue of being screwed into an opening in the furnace container wall (2).

5. Device for sealing and attaching heat conductors according to claim 1, characterised in that the guide sleeve (3) can be attached to the furnace container wall by means of a flange connection.

6. Device for sealing and attaching heat conductors according to one or several of the aforementioned claims, characterised in that the attachments of the heat conductors and the contact pressure means for the sealing elements are protected by virtue of the insulations (8, 12, 13) against electrical sparkovers.

## Revendications

1. Dispositif pour l'étanchement et la fixation de conducteurs chauffants sur des fours sous vide chauffés électriquement, notamment des fours sous vide pour l'aluminium, dispositif caractérisé en ce que le conducteur chauffant (1) muni d'une douille isolante (5) est entouré d'une douille de guidage (3) par laquelle le conducteur chauffant (1) est relié de façon amovible à la paroi (2) de la carcasse du four et en ce que, entre la douille isolante (5) et le conducteur chauffant (1) ainsi qu'entre la douille de guidage (3) et la paroi (2) de la carcasse du four, sont disposés des joints d'étanchéité (9, 4), tandis que le joint d'étanchéité (9) entre la douille isolante (5) et le conducteur chauffant (1) est susceptible d'être pressé par déplacement longitudinal de la douille isolante (5) à l'aide d'une vis de pressage (7) par l'intermédiaire d'une plaque de pressage (6) et le joint d'étanchéité (4) entre la douille de guidage (3) et la paroi (2) de la carcasse du four, est susceptible d'être appliqué par pression pendant l'assemblage de ces deux parties (3, 2).

2. Dispositif pour l'étanchement et la fixation de conducteurs chauffants selon la revendication 1, caractérisé en ce que la douille de guidage (3) est munie d'un refroidissement (10) par air ou par liquide.

3. Dispositif pour l'étanchement et la fixation de conducteurs chauffants selon la revendication 1, caractérisé en ce que le conducteur chauffant (1) dans la zone de raccordement à la paroi (2) de la carcasse du four est muni d'un refroidissement (11) par air ou par liquide.

4. Dispositif pour l'étanchement et la fixation de conducteurs chauffants selon la revendication 1, caractérisé en ce que la douille de guidage (3) est susceptible d'être fixée par vissage dans une ouverture de la paroi (2) de la carcasse du four.

5. Dispositif pour l'étanchement et la fixation de conducteurs chauffants selon la revendication 1, caractérisé en ce que la douille de guidage (3) est susceptible d'être fixée sur la paroi de la carcasse du four au moyen d'un assemblage par bride.

6. Dispositif pour l'étanchement et la fixation de conducteurs chauffants selon une ou plusieurs des précédentes revendications, caractérisé en ce que les fixations du conducteur chauffant et les moyens de pressage pour les joints d'étanchéité, sont protégées par des isolations (8, 12, 13) contre les décharges électriques.
